# EUROPÄISCHE PATENTSCHRIFT

(11) **EP 1 903 171 B1**
(45) Veröffentlichungstag und Bekanntmachung des Hinweises auf die Patenterteilung: **07.01.2015**
(21) Anmeldenummer: 07013178.4
(22) Anmeldetag: 05.07.2007
(51) Int. Cl.: E05D 15/06, E06B 3/263

(54) **Unteres Führungsprofil für ein Schiebefenster**
Lower guide profile for a sliding window
Profilé de guidage inférieur pour une fenêtre coulissante

(30) Priorität: 25.09.2006 DE 102006045173
(43) Veröffentlichungstag der Anmeldung: 26.03.2008
(73) Patentinhaber: Philippi, Gerd, 66793 Saarwellingen (DE)
(72) Erfinder: Philippi, Gerd, 66793 Saarwellingen (DE)
(74) Vertreter: Bernhardt, Reinhold

(56) Entgegenhaltungen:
- EP-A1- 1 772 582
- DE-A1- 3 906 567
- DE-U1- 8 909 868

## Beschreibung

Die Erfindung betrifft ein unteres Führungsprofil für ein Schiebefenster, umfassend einen aus Hohlprofil gebildeten Unterbau, eine Trag- und Laufschiene und eine Wärmeisolierung, wobei die nach oben überstehende Trag- und Laufschiene auf dem Unterbau abgestützt ist.

Ein solches Führungsprofil ist aus der EP 1 772 582 A1 bekannt. Eine in ein Poiyamidprofil eingesetzte Laufschiene weist als Lauffläche einen halbkreisförmigen Abschnitt auf, der an seinen jeweiligen Enden mit jeweils einem Schenkel versehen ist, mit dem sich die Trag- und Laufschiene in das Polyamidprofil einrastend einsetzen lässt.

Aus der DE 89 09 868 U1 ist ein Führungsprofil bekannt, dessen Unterbau ein Kunststoffholprofil aufweist, auf das eine Führungsschiene aufgesetzt wird. Die Führungsschiene ist dazu mit Schenkeln versehen, die einen auf dem Kunststoffhohlprofil gebildeten Absatz umgreifen.

Ferner sind Führungsprofile in verschiedenen Ausführungen durch Benutzung bekannt, die in der Regel zweigliedrig sind zur Aufnahme eines Schiebefensters und eines daneben angeordneten festen Fensterelements, wobei für dieses die Trag- und Laufschiene unbenutzt bleibt. Das mit Rollen versehene Schiebefenster ist auf der Trag- und Laufschiene gelagert, die an dem Unterbau angeformt ist oder auch als Stahlschiene in den aus Aluminium bestehenden Unterbau eingesetzt ist. Der Unterbau trägt das Gewicht des Schiebefensters und bildet die Innenseite des Führungsprofils im Ganzen.
Bei einem bekannten Führungsprofil ist der Unterbau durch seitlich von ihm angeordnete, die Wärmeisolierung darstellende Kunststoffstege mit einem die Außenseite des Führungsprofils und zugleich die Verbindung zu dem parallelen Glied, das das feste Fenster trägt, bildenden metallischen Profilteil verbunden, jedoch in Abstand von ihm gehalten.
Bei anderen bekannten Führungsprofilen ist die Wärmeisolierung zwischen den beiden Gliedern angeordnet.
Die letzteren Konstruktionen haben den Nachteil, dass ein Teil des Führungsprofils unisoliert bleibt. Mit der ersteren Konstruktion wird eine vollständige Isolierung erreicht, auf der nicht von den Schiebefenstern eingenommen Hälfte der Führung liegt jedoch ein Kunststoffsteg frei, was das Führungsprofil anfällig gegen Beschädigung macht.
Die DE 89 09 868 U1 offenbart ein unteres Führungsprofil für ein Schiebefenster mit allen Merkmalen des Oberbegriffs des Anspruchs 1.

Querrichtung zwischen der Innen- und der Außenseite des Führungsprofils dämmende Wärmeisolierung des genannten Unterbaus ein Kunststoff- oder Gummiprofil kompakten Querschnitts aufweist, welches beiderseits des Kunststoff- oder Gummiprofils liegende Profilteile trennt, und die Trag- und Laufschiene in dieses Kunststoffte in dem Kunststoff- oder Gummiprofil eingefasst und weist einen kreisförmigen Querschnitt auf. In Verbindung mit Rollen mit konkaven Umfangsflächen müssen diese Schienen nicht weit aus dem Kunststoff- oder Gummiprofil herausragen, damit die Rollen sicher auf den Schienen laufen. Die Schiene hat keine Kanten; sie bildet, wenn man über das Führungsprofil geht, nur ein geringes Hindernis und keine Verletzungshier beiderseits des Kunststoff- oder Gummiprofils liegende metallische Profilteile des Unterbaus, isoliert diese insoweit thermisch voneinander und trennt die Trag- und Laufschiene thermisch von den metallischen Profilteilen.

Im übrigen überträgt das Kunststoff- oder Gummiprofil die Gewichtskräfte auf den Unterbau; hierbei fördert es durch seine mechanisch dämpfende Wirkung die Laufruhe des mit den Rollen auf der Trag- und Laufschiene geführten Schiebefensters.

Ihren vollen Vorteil erlangt die Erfindung dann aber in der weiteren Ausgestaltung, dass die Wärmeisolierung den Unterbau vollständig in zwei metallische Profilteile teilt, die unter dem genannten Kunststoff- oder Gummiprofil durch mindestens einen die übrige Wärmeisolierung bildenden Steg, vorzugsweise zwei Stege, aus Kunststoff miteinander verbunden sind.
Der Unterbau ist nun in zwei thermisch vollständig voneinander isolierte Teile getrennt.
Die Wärmeisolierung und die Trag- und Laufschiene können zentral im Unterbau angeordnet werden. Der Unterbau kann allein das Führungsprofil darstellen, es bedarf keiner weiteren Wärmeisolierung und/oder sonstiger Teile. Das Führungsprofil ist robust.
Die mittige Anordnung der Trag- und Laufschiene erlaubt auch eine mittige Anordnung der Laufräder im Querschnitt des Schiebefensters und damit dessen Abstützung im Gleichgewicht.
Schließlich hat das Führungsprofil den Vorteil, statt der üblichen zweigliedrigen Anordnung auch als Einzelprofil ausgebildet, andererseits aber auch beliebig mehrgliedrig angeordnet werden zu können.

In einer Ausgestaltung der Erfindung weisen die zwei metallischen Profilteile den gleichen Querschnitt auf, und sie sind im Querschnitt zueinander symmetrisch angeordnet.
Die Herstellung des Unterbaus wird dadurch vereinfacht, da die Anzahl der für die Zusammenstellung des Führungsprofils notwendigen unterschiedlichen Teile verringert ist.

In einer weiteren Ausgestaltung ist an den genannten metallischen Profilteilen jeweils ein Absatz ausgebildet und das Kunststoff- oder Gummiprofil sitzt auf den beiden Absätzen und ist durch die darunter sich erstreckende senkrechte Profilwand der metallischen Profilteile abgestützt. So hat das Kunststoff- oder Gummiprofil einen stabilen Sitz und eine stabile Abstützung.

Zweckmäßigerweise sind die metallischen Profilteile aus zwei übereinander angeordneten Kastenprofile mit horizontalen und vertikalen Wänden gebildet und die horizontalen Wände des oberen Kastenprofils sind kürzer als diejenigen des unteren, und vorzugsweise bildet das untere Kastenprofil an der Außenseite des Profilteils einen Absatz. Der Absatz auf der Außenseite bietet Platz für den Rahmen eines Schiebefensters.

Zweckmäßig schließt das Kunststoff- oder Gummiprofil an seiner Oberseite mit den metallischen Profilteilen auf einer Höhe ab. Zwischen den Trag- und Laufschienen und den metallischen Profilen sind somit keine Vertiefungen gebildet, in denen sich Schmutz oder Wasser ansammeln kann. Wasser kann zu den Seiten des Führungsprofils hin ablaufen.

Die Maße des Kunststoff- oder Gummiprofils sollten in vertikaler Richtung mindestens ein Drittel der Höhe des Unterbaus und in horizontaler Richtung mindestens ein Viertel des Unterbaus und mindestens das 1,5-fache der Breite der Trag- und Laufschiene betragen.

Im Hinblick auf die übliche zweigliedrige Anordnung für ein Schiebefenster und ein festes Fensterelement ist das Kunststoff- oder Gummiprofil schließlich in einer Weiterbildung der Erfindung zur Herstellung eines Tragprofils für ein feststehendes Fenster umgekehrt in den Unterbau einsetzbar und die dann oben liegende Seite flach.
An dem umgekehrt eingesetzten Kunststoff- oder Gummiprofil steht dann auf dem nicht von dem festen Fensterelement eingenommenen Abschnitt des Tragprofils keine Trag- und Laufschiene störend nach oben heraus. Sie ragt entweder in den Unterbau hinein oder ist, vorzugsweise, gar nicht in das Kunststoff- oder Gummiprofil eingesetzt.
Entsprechendes gilt für die weiteren fest einzubauenden Rahmenteile des Fensters, d.h. die senkrechten und den oberen Rahmenschenkel.

Das Kunststoff- oder Gummiprofil weist vorzugsweise auf seiner Oberseite eine Aussparung auf, in die die Trag- und Laufschiene nach Bedarf einsetzbar ist.

Die Zeichnungen geben Ausführungsbeispiele der Erfindung wieder.
- Fig. 1: zeigt ein Führungsprofil mit eingesetztem Schiebefenster im Querschnitt,
- Fig. 2: zeigt ein zweigliedriges Führungsprofil mit einem eingesetzten Schiebefenster und einem feststehenden Fenster im Querschnitt.

Das in Fig. 1 im Querschnitt dargestellte Schiebefenster 1 weist eine Glasscheibe 17 auf, die in einem auf einem Führungsprofil 2 verschiebbaren Rahmen gefasst ist. Der Rahmen weist ein Profilteil 8 der Außenseite, ein Profilteil 9 der Innenseite und ein zwischen diesen Profilteilen angeordnetes weiteres Profilteil 21 auf, an dem Rollen 3 mit konkaven Rollflächen angeordnet sind. Die Glasscheibe 17 ist über zwei Blöcke 14 auf dem Profilteil 21 abgestützt.

Das Profilteil 21 ist mit dem Profilteil 8 der Außenwand über Kunststoffstege 10 und mit dem Profilteil 9 der Innenwand über Kunststoffstege 11 baulich verbunden. Diese Kunststoffstege 10,11 sind Wärmeisolatoren. Die Kunststoffstege 10,11 weisen an ihren Enden Verdickungen auf, mit denen sie in bekannter Weise in in den Profilteilen 8, 9, 21 vorgesehene Fassungen eingesetzt werden.

Die Glasscheibe 17 ist gegenüber den Profilteilen 8,9 durch elastische Dichtleisten 15,16, mittels derer sie befestigt ist, thermisch isoliert.

Das Führungsprofil 2 besteht aus zwei metallischen Profilteilen 6 und 7, die durch ein Kunststoff- oder Gummiprofil 5, in das eine Trag- und Laufschiene 4 eingelassen ist, und zwei Kunststoffstege 18 baulich miteinander verbunden und thermisch voneinander isoliert sind. Das Kunststoff- oder Gummiprofil 5, die Profilteile 6 und 7 und die sie verbindenden Kunststoffstege 18 bilden einen die Trag- und Laufschiene 4 abstützenden Unterbau.

Die das Gewicht des Scheibefensters 1 tragenden Rollen 3 sind über die Trag- und Laufschiene 4 auf dem Führungsprofil 2 gelagert. Die Rollen 3 weisen eine konkave Abrollfläche auf. Mit dieser Abrollfläche sind sie auf der Trag- und Laufschiene 4, die einen kreisförmigen Querschnitt aufweist, in seitlicher Richtung gehalten.

Die metallischen Profilteile 6,7 sind aus übereinander angeordneten Kastenprofile n19 und 20 gebildet. Das obere Kastenprofil 20 weist eine geringere Breite auf als das untere Kastenprofil 19 und ist so auf ihm angeordnet, dass der Rahmen des Schiebefensters 1 mit seinen Profilteilen 8,9 von außen an die Profilteile 20 greifen kann und dabei Platz über dem Kastenprofil findet. Die Abstände zwischen den Profilteilen 8,9 bzw. 6,7 des Rahmens und des Führungsprofils sind in abgesenkter Stellung des Schiebefensters 1 durch Bürstendichtungen 12,13 überbrückt; der Innenraum des Rahmens ist damit geschlossen.

Auf der anderen Seite der oberen Kastenprofile 20 ist ein Absatz 26 gebildet, auf dem das Kunststoff- oder Gummiprofil 5 sitzt. Innere Profilwände 25 der unteren Kastenprofile 19,20 sind unter den Absätzen 26 senkrecht nach unten geführt. Außerdem sind an den inneren Profilwänden 25 Fassungen für die Kunststoffstege 18 ausgebildet, die zwischen den metallischen Profilteilen 6,7 und unterhalb des Kunststoff- oder Gummiprofils 5 angeordnet sind und die Profilteile 6 und 7 zusammenhalten.. Die Breite der unteren Kastenprofile 19 ist so gewählt, dass die Breite des Führungsprofils 2 gleich der Breite des Rahmens des Schiebefensters 1 ist.

Das Kunststoff- oder Gummiprofil 5 überträgt das Gewicht des Schiebefensters 1 auf die metallischen Profilteile 6,7 und isoliert die Trag- und Laufschiene 4 von den metallischen Profilteilen 6,7. Die innere Profilwand 25 der unteren Kastenprofile 19 stützt das auf den Absätzen 26 liegende Gewicht nach unten hin ab.

In Fig. 2 ist ein zweigliedriges Führungsprofil dargestellt, auf dessen rechter Seite ein der Fig. 1 entsprechendes Führungsprofil mit einem Schiebefenster 1 angeordnet ist. Das Schiebefenster 1 ist wie oben beschrieben über die Rollen 3 auf der im Kunststoff- oder Gummiprofil 5 eingelassenen Trag- und Laufschiene 4 gelagert.

Auf der linken Seite ist ein feststehendes Fenster 26 über zwei Stützblöcke 24 auf einem parallel zum Führungsprofil 2 angeordneten, dem Führungsprofil entsprechenden Tragprofil 28 gelagert.

Das Kunststoff- oder Gummiprofil 5 ist zur Aufnahme der Stützblöcke 24 zwischen den oberen Kastenprofilen 20 umgekehrt eingesetzt. Die für die Trag- und Laufschiene 4 vorgesehene Aussparung 23 ist dann nach unten ausgerichtet. Es ist auch möglich, das Kunststoff- oder Gummiprofil 5 mit eingesetzter Trag- und Laufschiene 4 umgekehrt einzusetzen.

Die Verbindung zwischen den beiden Führungsprofilen ist durch ein metallisches Profilteil 22 gebildet, das ein breites unteres Kastenprofil 27 und zwei in entgegengesetzter Richtung angeordnete Kastenprofile 20 aufweist. Diese Kastenprofile 20 weisen den gleichen Querschnitt auf wie diejenigen der metallischen Profilteile 6,7 und bilden je einen Teils des Führungsprofils 2 und des Tragprofils 28.

Bei mehrgliedrigen Führungsprofilen liegt der nicht mit dem feststehenden Fenster besetzte Abschnitt des Tragprofils 28 frei. Das umgekehrt eingesetzte Kunststoff- oder Gummiprofil 5 bietet einer an der Oberfläche des Tragprofils 28 ein glatte Fläche.

## Patentansprüche

1. Unteres Führungsprofil für ein Schiebefenster (1), umfassend einen aus Hohlprofil gebildeten Unterbau [5-7, 18), eine Trag- und Laufschiene (4) und eine Wärmeisolierung, wobei die nach oben überstehende Trag- und Laufschiene (4) auf dem Unterbau (5-7, 18) abgestützt ist,
**dadurch gekennzeichnet,**
**dass** die den Wärmefluss in Querrichtung zwischen der Innen- und der Außenseite des Führungsprofils (2) dämmende Wärmeisolierung des genannten Unterbaus (5-7, 18) ein Kunststoff- oder Gummiprofil (5) kompakten Querschnitts aufweist welches beiderseits des Kunststoff- oder Gummiprofils (5) liegende Profilteile trennt, und die Trag- und Laufschiene (4) in dieses Kunststoff- oder Gummiprofil (5) eingebettet ist.

2. Führungsprofil nach Anspruch 1,
**dadurch gekennzeichnet,**
**dass** die Trag- und Laufschiene mehr als zur Hälfte in dem Kunststoff- oder Gummiprofil (5) eingefasst ist.

3. Führungsprofil nach Anspruch 1 oder 2,
**dadurch gekennzeichnet,**
**dass** die Wärmeisolierung den Unterbau (5-7, 18) vollständig in zwei metallische Profilteile (6,7) teilt, die unter dem genannten Kunststoff- oder Gummiprofil (5) durch mindestens einen die übrige Wärmeisolierung bildenden Steg (18), vorzugsweise zwei Stege (18), aus Kunststoff miteinander verbunden sind.

4. Führungsprofil nach Anspruch 3,
**dadurch gekennzeichnet,**
**dass** die zwei metallischen Profilteile (6,7) den gleichen Querschnitt aufweisen und im Querschnitt zueinander symmetrisch angeordnet sind.

5. Führungsprofil nach Anspruch 3 oder 4,
**dadurch gekennzeichnet,**
**dass** an den genannten metallischen Profilteilen (6,7) ein Absatz ausgebildet ist und das Kunststoff- oder Gummiprofil (5) auf den beiden Absätzen sitzt und durch die darunter sich erstreckende senkrechte Profilwand der metallischen Profilteile (6,7) abgestützt ist.

6. Führungsprofil nach einem der Ansprüche 3 bis 5,
**dadurch gekennzeichnet,**
**dass** die metallischen Profilteile (6,7) aus zwei übereinander angeordneten Kastenprofilen (19,20) mit horizontalen und vertikalen Wänden gebildet sind und die horizontalen Wände des oberen Kastenprofils (20) kürzer sind als diejenigen des unteren und vorzugsweise der untere Kastenprofil (19) an der Außenseite der metallischen Profilteile (6,7) einen Absatz bildet.

7. Führungsprofil nach einem der Ansprüche 1 bis 6,
**dadurch gekennzeichnet,**
**dass** das Kunststoff- oder Gummiprofil (5) an seiner Oberseite mit den metallischen Profilteilen (6,7) auf einer Höhe abschließt.

8. Führungsprofil nach einem der Ansprüche 1 bis 7,
**dadurch gekennzeichnet,**
**dass** die Maße des Kunststoff- oder Gummiprofils (5) in vertikaler Richtung mindestens ein Drittel der Höhe des Unterbaus und in horizontaler Richtung mindestens ein Viertel der Breite des Unterbaus und mindestens das 1,5-fache der Breite der Trag- und Laufschiene (4) betragen.

9. Führungsprofil nach einem der Ansprüche 1 bis 8,
**dadurch gekennzeichnet,**
**dass** die Trag- und Laufschiene (4) eine Stahlschiene ist.

10. Führungsprofil nach einem der Ansprüche 1 bis 9,
**dadurch gekennzeichnet,**
**dass** das Kunststoff- oder Gummiprofil (5) auf seiner Oberseite eine Aussparung aufweist, in die die Trag- und Laufschiene (4) nach Bedarf einsetzbar ist.

11. Führungsprofil nach einem der Ansprüche 1 bis 10,
**dadurch gekennzeichnet,**
**dass** das Kunststoff- oder Gummiprofil (5) zur Herstellung eines Tragprofils für ein feststehendes Fenster und/oder weiterer fest einzubauender Rahmenteile umgekehrt in den Unterbau einsetzbar ist und die dann frei liegende Seite des Kunststoff- oder Gummiprofils (5) flach ist.

## Claims

1. Lower guide profile for a sliding window (1), comprising a substructure (5-7, 18) formed from a hollow profile, a supporting and running rail (4) and a thermal insulation, wherein the upwardly projecting supporting and running rail (4) is supported on the substructure (5-7, 18), **characterized in that** the thermal insulation of the said substructure (5-7, 18) which absorbs the flow of heat in the transverse direction between the inner and the outer side of the guide profile (2) has a plastic or rubber profile (5) of compact cross section which separates profile parts situated on both sides of the plastic or rubber profile (5), and the supporting and running rail (4) is embedded into this plastic or rubber profile (5).

2. Guide profile according to Claim 1, **characterized in that** the supporting and running rail is engaged by more than half in the plastic or rubber profile (5).

3. Guide profile according to Claim 1 or 2, **characterized in that** the thermal insulation completely separates the substructure (5-7, 18) into two metal profile parts (6, 7) which are connected to one another below the said plastic or rubber profile (5) by means of at least one plastic web (18), preferably two plastic webs (18), which form the remaining thermal insulation.

4. Guide profile according to Claim 3, **characterized in that** the two metal profile parts (6, 7) have the same cross section and are arranged symmetrically with respect to one another in cross section.

5. Guide profile according to Claim 3 or 4, **characterized in that** a shoulder is formed on the said metal profile parts (6, 7) and the plastic or rubber profile (5) is seated on the two shoulders and is supported by the vertical profile wall of the metal profile parts (6, 7) extending therebelow.

6. Guide profile according to one of Claims 3 to 5, **characterized in that** the metal profile parts (6, 7) are formed from two box profiles (19, 20) which are arranged above one another and have horizontal and vertical walls and the horizontal walls of the upper box profile (20) are shorter than those of the lower one and, preferably, the lower box profile (19) forms a shoulder on the outer side of the metal profile parts (6, 7).

7. Guide profile according to one of Claims 1 to 6, **characterized in that** the plastic or rubber profile (5) terminates at its upper side with the metal profile parts (6, 7) at the same height.

8. Guide profile according to one of Claims 1 to 7, **characterized in that** the dimensions of the plastic or rubber profile (5) in the vertical direction are at least a third of the height of the substructure and in the horizontal direction at least a quarter of the width of the substructure and at least 1.5 times the width of the supporting and running rail (4).

9. Guide profile according to one of Claims 1 to 8, **characterized in that** the supporting and running rail (4) is a steel rail.

10. Guide profile according to one of Claims 1 to 9, **characterized in that** the plastic or rubber profile (5) has on its upper side a recess into which the supporting and running rail (4) can be inserted as required.

11. Guide profile according to one of Claims 1 to 10, **characterized in that**, in order to produce a supporting profile for a fixed window and/or further frame parts to be installed fixedly, the plastic or rubber profile (5) can be inserted in a reversed manner into the substructure and the side of the plastic or rubber profile (5) which is then exposed is flat.

## Revendications

1. Profilé de guidage inférieur pour une fenêtre coulissante (1), comprenant une sous-structure (5-7, 18) constituée de profilés creux, un rail porteur de roulement (4) et une isolation thermique, dans lequel le rail porteur de roulement (4) en dépassement vers le haut est soutenu sur la sous-structure (5-7, 18),
**caractérisé en ce que**
l'isolation thermique qui ralentit le flux de chaleur en direction transversale entre la face intérieure et la face extérieure du profilé de guidage (2), ladite sous-structure (5-7, 18) comprend un profilé en matière plastique ou en caoutchouc (5) à section transversale compacte, qui sépare des parties de profilé situées des deux côtés du profilé en matière plastique ou en caoutchouc (5), et le rail porteur de roulement (4) est noyé dans ce profilé en matière plastique ou en caoutchouc (5).

2. Profilé de guidage selon la revendication 1,
**caractérisé en ce que** le rail porteur de roulement est enchâssé sur plus de la moitié dans le profilé en matière plastique ou en caoutchouc (5).

3. Profilé de guidage selon la revendication 1 ou 2,
**caractérisé en ce que** l'isolation thermique subdivise la sous-structure (5-7, 18) entièrement en deux parties profilées métalliques (6, 7), qui sont reliées l'une à l'autre, au-dessous dudit profilé en matière plastique ou en caoutchouc (5), par au moins une barrette (18) constituant le reste de l'isolation thermique, de préférence par deux barrettes (18), en matière plastique.

4. Profilé de guidage selon la revendication 3,
**caractérisé en ce que** les deux parties profilées métalliques (6, 7) présentent la même section transversale et sont agencées symétriquement l'une par rapport à l'autre quant à leur section transversale.

5. Profilé de guidage selon la revendication 3 ou 4,
**caractérisé en ce qu'**un talon est réalisé sur lesdites parties profilées métalliques (6, 7), et le profilé en matière plastique ou en caoutchouc (5) repose sur les deux talons et est soutenu par la paroi profilée, s'étendant perpendiculairement au-dessous, des parties profilées métalliques (6, 7).

6. Profilé de guidage selon l'une des revendications 3 à 5,
**caractérisé en ce que** les parties profilées métalliques (6, 7) sont formées à partir de deux profilés en caisson (19, 20) agencés l'un au-dessus de l'autre et comprenant des parois horizontales et des parois verticales, et les parois horizontales du profilé en caisson supérieur (20) sont plus courtes que celles du profilé en caisson inférieur (19), et le profilé en caisson inférieur (19) forme de préférence un talon au niveau de la face extérieure des parties profilées métalliques (6, 7).

7. Profilé de guidage selon l'une des revendications 1 à 6,
**caractérisé en ce que** le profilé en matière plastique ou en caoutchouc (5) se termine à sa face supérieure à la même hauteur que les parties profilées métalliques (6, 7).

8. Profilé de guidage selon l'une des revendications 1 à 7,
**caractérisé en ce que** les dimensions du profilé en matière plastique ou en caoutchouc (5) s'élèvent en direction verticale à au moins un tiers de la hauteur de la sous-structure, et en direction horizontale à au moins un quart de la largeur de la sous-structure et au moins à 1,5 fois la largeur du rail porteur de roulement (4).

9. Profilé de guidage selon l'une des revendications 1 à 8,
**caractérisé en ce que** le rail porteur de roulement (4) est un rail en acier.

10. Profilé de guidage selon l'une des revendications 1 à 9,
**caractérisé en ce que** le profilé en matière plastique ou en caoutchouc (5) comporte à sa face supérieure un évidement dans lequel le rail porteur de roulement (4) peut être mis en place selon les besoins.

11. Profilé de guidage selon l'une des revendications 1 à 10,
**caractérisé en ce que** le profilé en matière plastique ou en caoutchouc (5) est susceptible d'être employé pour réaliser un profilé porteur pour une fenêtre fixe et/ou d'autres parties de cadre à intégrer de manière fixe de façon renversée dans la sous-structure, et le côté alors dégagé du profilé en matière plastique ou en caoutchouc (5) est plat.
